# EUROPÄISCHE PATENTSCHRIFT

(11) **EP 0 155 561 B1**
(45) Veröffentlichungstag und Bekanntmachung des Hinweises auf die Patenterteilung: **25.04.1990**
(21) Anmeldenummer: 85102239.2
(22) Anmeldetag: 28.02.1985
(51) Int. Cl.: B41F 21/10

(54) **Vorrichtung an der Speichertrommel einer Bogenoffsetdruckmachine für wahlweisen Schön- oder Schön- und Widerdruck**
Device for selectively printing on one side or perfecting in the collecting drum of an offset printing machine for sheets
Dispositif pour l'impression sélective sur une face ou à retiration dans le tambour d'accumulation d'une machine à imprimer offset pour feuilles

(30) Priorität: 23.03.1984 DE 3410689
(43) Veröffentlichungstag der Anmeldung: 25.09.1985
(73) Patentinhaber: M.A.N.-ROLAND Druckmaschinen Aktiengesellschaft, 63012 Offenbach (DE)
(72) Erfinder: Mathes, Josef, Dipl.-Ing., D-6050 Offenbach am Main (DE); Höll, Roland, Dipl.-Ing., D-6108 Weiterstadt (DE)
(74) Vertreter: Marek, Joachim, Dipl.-Ing.

(56) Entgegenhaltungen:
- EP-A- 0 129 637
- DE-A- 2 559 735
- DE-A- 2 948 487
- DE-C- 3 128 947

## Beschreibung

Die Erfindung betrifft eine Klemm- und Verstellvorrichtung für Glätteinrichtung in einer Speichertrommel einer Bogenoffsetdruckmaschine für wahlweisen Schön- oder Schön- und Widerdruck nach dem Obergriff des Anspruchs 1. Eine Vorrichtung nach dieser Gattung wird in der DE-PS 31 28 947 beschrieben.

In Bogenrotationsdruckmaschinen, die Einrichtungen zur Bogenwendung besitzen, sind verschiedene Elemente zur Bogenführung notwendig. Nach dem allgemein angewendeten Verfahren der Bogenhinterkantenwendung muß der Bogen auf eine Trommel, die der eigentlichen Wendetrommel vorgeordnet ist, in diesem Fall nenen wir sie die Speichertrommel, exakt geführt, gehalten und geglättet werden. Dazu werden im allgemeinen Saugeinrichtungen oder Greifereinrichtungen eingesetzt. Die Lage dieser Saug- oder Greifereinrichtungen gegenüber den Transportgreifern der Speichertrommel muß auf das Format der verwendeten Bogen abgestimmt werden. Es ist notwendig bei einer Umstellung der Bogenoffsetdruckmaschine in die Betriebsweise Schön- und Widerdruck die Saugeinrichtungen bzw. Greifereinrichtungen in Bezug auf die Transportgreifer der Speichertrommel entsprechend dem verwendeten Bogenformat auf die Bogenhinterkante einzustellen. Das geschieht normalerweise unabhänig von der Verstellung der Greifer aus dem Schöndruckbetrieb auf den Schön- und Widerdruckbetrieb. Es ist aber wichtig, daß diese Einstellung einfach und auch genau vorgenommen werden kann, da sonst die Möglichkeit besteht, daß der Bogentransport im Widerdruckbetrieb nicht exakt genug erfolgt.

Eine Vorrichtung dieser Art ist z.B. in der DE-PS 31 28 947 beschrieben worden. In der Bogenübergabetrommel für eine Druckmaschine ist innerhalb der hohlen Welle eine Radialspanneinrichtung angeordnet. Sie besteht aus einem über die ganze Länge der Welle reichenden inneren Rohr und einem zweiten auf dem inneren Rohr verschieblich gelagerten äusseren Rohr. Die beiden Rohre sind mit gegeneinander gerichteten Kegelflächen versehen. Diese Kegelflächen sind gegen in der Welle der Bogenübergabetrommel angeordneten Kugelkäfige angestellt. Durch Verspannen der beiden Rohre gegeneinander, ist es möglich die Kugelkäfige in der Welle der Bogenübergabetrommel auseinanderzupressen und die schwenkbar auf der Welle angeordneten Saugeeinrichtungen auf der Welle festzuklemmen. Das kann z.B. durch eine auf das innere Rohr aufgeschraubte Mutter, die such am äußeren Rohr abstützt erreicht werden. Innerhalb des inneren Rohres ist eine Stellwelle mit einem Zahnrad gelagert. Über eine Verdrehung des Zahnrades können die Saugeinrichtungen auf der Welle der Bogenübergabetrommel verschwenkt werden. Nachteilig an der ganzen Einrichtung ist, daß sie recht kompliziert aufgebaut ist. So ist das innere Rohr mit Schrägen, mit einer Absatz für die Lagerung in der Welle und mit einem Durchbruch für das Stellzahnrad zu versehen und reicht zudem über die Länge der gesamten Welle. Die Bedienung wird dadurch erschwert, daß für die Klemmung andere Bedienungselemente vorgesehen sind als für die Verstellung der Saugeinrichtungen. Schließlich sind auch erhebliche Kräfte für das Spannen der Saugeinrichtungen notwendig. Zudem ist nicht eindeutig erkennbar, wann die Klemmung ausreichend und damit auch sicher ist d.h. est ist nicht festgelegt, in welcher Stellung der Kegelflachen die Saugeinrichtungen sicher festgeklemmt sind. Daher kann der Bedienweg sehr groß werden. Die Montage der gesamten Einrichtung ist als sehr aufwendig anzusehen.

Weiterhin ist aus der DE-A 29 48 487 eine Bogenoffset-Rotationsdruckmaschine bekannt. Sie ist mit doppelt großen Zylindern ausgestattet und weist auf einem Plattenzylinder eine Druckplatte mit zwei Druckbilden auf. Zur Spannung und Einstellung der Druckplatte sind unter anderem Elemente zur radialen Verschiebung mit Hilfe exzentrischen Kurven auf einem Druckmaschinenzylinder angeordnet. Die Kurven sind auf einer im Zylinder gelagerten Welle befestigt. Die in sich starren Grubeneinsatzstücke werden aber nur zur Veränderung des Längsregisters des zweiten der mit zwei Druckbildern belegten Druckplatte verwendet. Die Anordnung ist so nicht als Klemmeinrichtung verwendbar. Vor allem muß die Welle der Stellkurven gesondert abgestützt werden, auch sind keine Hub- bzw. Kraftbegrenzungen vorhanden.

Der Erfindung liegt daher die Aufgabe zugrunde, eine Vorrichtung der beschriebenen Gattung weitestgehend zu vereinfachen, einfacher montierbar zu machen und die Bedienung so zu rationalisieren, daß nur noch ein Hilfsmittel für Klemmung und Verstellung notwendig ist, wobei bei geringst möglichem Bedienweg die Züstande für Lösen und Klemmen eindeutig sein sollen.

Diese Aufgabe wird gelöst durch die Merkmale des Kennzeichenteils im Anspruch 1. Die beschriebene Vorrichtung ist nun wesentlich kompakter als die im Stand der Technik angegebene Lösung. Zum Klemmen bzw. Lösen der Glätteinrichtungen auf der Welle ist nur ein kurzer Bedienweg erforderlich. Für Klemmung und Verstellung der Glätteinrichtungen wird das gleiche Hilfsmittel, z.B. ein Innensechskantschlüssel, verwendet. Die gesamte Einheit kann ausserhalb der Welle der Speichertrommel vormontiert und komplett eingesetzt werden. Die Klemmung der Saugeinrichtungen auf der Welle der Speichertrommel ist sicherer, dadurch daß Federpakete die Kräfte auf den einzelnen Klemmelementen ausgleichen und eine Rast auf den Klemmkurven erlauben. Eine Fortbildung der Erfindung wird im Folgenden anhand von Zeichnungen dargestellt. Die Zeichnungen enthalten im einzelnen in
-Figure 1 einen Längsschnitt durch eine Speichertrommel in
-Figur 2 und 3 je einen Teilschnitt der Stellmittel zur Klemmung und Verstellung und in
-Figur 4 einen Querschnitt durch den Klemmechanismus.

Eine Übersicht über eine Speichertrommel ist in Figur 1 dargestellt. Hier sind lediglich üblicherweise vorhandene Greifer weggelassen. Die Speichertrommel besteht aus einem Trommelmantel 1, der die Bogenführungsfläche 2 bildet, und über mehrere Grundkörper 3 mit der hohlen Welle 4 verbunden ist. Ebenso auf der hohlen Welle 4 sind Glätteinrichtungen 5 schwenkbar gelagert. Dazu sind Tragelemente 6 vorgesehen, die gegenüber der Welle 4 schwenkbar sind. Die beiden mittleren Tragelemente 6 werden über Zwischenelement auf der Welle 4 gesichert. Auf jeweils zwei Tragelementen 6 ist eine Schwenkachse 7 gelagert, mit der die Glätteinrichtungen 5 fest verbunden sind. Neben der Schwenkachse 7 ist eine Saugluftzufuhr 8 für die Glätteinrichtungen 5 angeordnet. Mit der Schwenkachse 7 ist auf einer Seite A ein Steuergetriebe 9 verbunden, um die Glätteinrichtungen 5 in eine Umfangsbewegung versetzen zu können. Das Steuergetriebe 9 besteht aus einer gestellfesten Steuerkurve, und einer mit der Schwenkachse 7 verbundenen Kurvenrolle. Die Glätteinrichtungen 5 durchgreifen den Trommelmantel 1 in Schlitzen 10. In der Welle 4 sind Stellmittel zur Klemmung und Verstellung der Glätteinrichtungen 5 gelagert. In Figur 2 wird weiter unten der Aufbau und die Zuordnung dieser Stellmittel im einzelnen dargestellt. Eine zweite hohle Welle 11 ist an der Seite A mit einem Lagerelement 12 in einem fest mit der Welle 4 verbundenen Antriebszahnrad Z drehbar gelagert. Das Legerelement 12 ist mit einem Fortsatz 13 versehen, der als Bedienungselement dient. Auf der hohlen Welle 11 sind zwei Klemmkurven 14 verstiftet. Die Klemmkurven 14 wirken mit Klemmelementen 15 zusammen. Der Aufbau der Klemmelemente 15 wird weiter unten in Figur 4 näher erläutert. Jeder Klemmkurve 14 sind drei solcher Klemmelemente 15 zugeordnet. Durch die zweifache Dreipunktabstützung richtet sind die hohle Welle 11 selbst aus. Innerhalb der hohlen Welle 11 befindet sich die Stellwelle 16. Sie ist auf der Seite A ebenfalls mit einem Bedienungselement versehen und drehbar in der Welle 11 gelagert. Gegenüberliegend ist eine Lagerung 17 vorgesehen, über die die Stellwelle 16 innerhalb der Welle 4 drehabr gelagert ist. Auf dem selben Wellenende sitzt ein Zahnrad 18. Das Zahnrad 18 greift in ein Zwischenzahnrad 19 ein das wiederum in ein Zahnkranzsegment 20 eingreift. Das Zahnkranzsegment 20 ist an einem Tragelement 6 für die Glätteinrichtungen 5 befestigt. Das Zwischenzahnrad 19 ist in der Wandung der Welle 4 drehbar befestigt.

In Figur 2 ist die Anordnung der Stellmittel auf der Seite A der Speichertrommel im Schnitt wiedergegeben. Sie entspricht in der Realität der Antriebswelle einer Druckmaschine. Die hohle Welle 4 ist über ein Lager L im Maschinengestell G gelagert und fest mit einem Antriebszahnrad Z verbunden. Die zweite hohle Welle 11 ist in dem Lagerelement 12 befestigt und über dieses im Antriebszahnrad Z drehbar gelagert. Im Fortsatz 13 am Lagerelement 12 ist als Bedienungselement ein Innensechskant 21 vorgesehen. Koaxial zum Innensechskant 21 ist als Bedienungselement der Stellwelle 16 in einem Lagerring 22 ein Innensechskant 23 angebracht. Der Lagerring 22 stützt die Stellwelle 16 in der zweiten hohle Welle 11 ab und ist mit dieser fest verbunden. Er weist außerdem als Fortsatz einen Zeiger 24 zur Anzeige der Winkellage der Stellwelle 16 auf. Die Skala ist zur besseren Ablesbarkeit mehrfach gespreizt. Dadurch wird die Einstellgenauigkeit erhöht. Innerhalb der Stellwelle 16 ist als Sicherheitseinrichtung ein gefederter Auswurfstift 25 vorgesehen. Der Auswurfstift 25 ist in einer Bohrung 26 angebracht. Er wird von einer Feder 27 gegen einen Sicherungsring 28 gedrückt. In dieser Stellung ragt das Anschlagende 29 bis in den Innensechskant 21 und an die Oberfläche des Fortsatzes 13. So wird sichergestellt, daß ungewollt kein Stellschlüssel in den Bedienelementen zurückgelassen werden kann.

In Figur 3 ist die Lagerung der Stellmittel im Inneren der Speichertrommel dargestellt. Die Stellwelle 16 ist über ein Kugellager 30 und einen Lagerring 31 in der Welle 4 gelagert. Das Kugellager 30 ist zwischen dem Zahnrad 18 und einem Sicherungsring 32 auf dem Wellenende der Stellwelle 16 gesichert. Das Zahnrad 18 ist auf dem Wellenende verstiftet. Eine Dichtscheibe 33 schützt das Kugellager 30. Auf der Stellwelle 16 ist über einen Nadelkäfig 34 die zweite hohle Welle 11 gelagert. Auf der Welle 11 ist eine Klemmkurve 14 verstiftet, die sich an einem Klemmelement 15 in der Wand der Welle 4 abstützt. Das Klemmelement 15 stützt sich mit einer äußeren Wirkfläche auf einer Spreizhülse 35 ab. Die Spreizhülse 35 ist auf der Welle 4 verstiftet. Die Spreizhülse 35 kann in einen Bund 36 und eine Spreizring 37 unterteilt werden. Im Speizring 37 sind Schlitze 38 als Dehnungsfugen vorgesehen. Auf dem Spreizring 37 ist ein Tragelement 6 angeordnet, das die Schwenkachse 7 trägt. An einem Bund 39 am Tragelement 6 ist das Zahnkranzsegment 20 befestigt. Zwischen dem Zahnrkanzsegment 20 und dem Zahnrad 18 ist auf einem Lagerbolzen 40 das Zwischenzahnrad 19 angeordnet. Das Zwischenzahnrad 19 liegt in einem Durchbruch 41, in der Wand der Welle 4, auf deren Außenseite der Lagerbolzen 40 befestigt ist.

In Figur 4 ist der Aufbau der Klemmelemente 15 näher erläutert. Die Klemmelemente sind im einzelnen aus Stützrollen 42, die über Bolzen 43 in einem Lagerelement 44 gehalten sind, einem Tellerfederpaket 45 und einem pilzförmigen Zwischenstück 46 aufgebaut. Die Stützrolle 42 ist mit dem Bolzen 43, dem Lagerelement 44 und dem Tellerfederpaket 45 im Inneren des zylindrischen Zwischenstücks 46 angeordnet. Die ganze Einheit dient als Abstandhalter zwischen der Klemmkurve 14 und dem Zwischenring 6. Sie ist längsverschlieblich in einer Bohrung 47 in der Welle 4 angeordnet.

Durch eine Vorspannung des Tellerfederpaketes 45 wird die Stützrolle 42 immer in Anlage mit der Klemmkurve 14 gehalten. Beim Verdrehen der Klemmkurve 14 aus der Tieflage T in die Hochlage H werden die Klemmelemente 15 über die Stützrolle 42 nach außen gedrückt. Dabei stoßen die Klemmelemente 15 mit den Zwischenstücken 46 an die Spreizhülse 35. Dadurch wird der Spreizring 37 radial verspannt und klemmt durch Bewegung an den Schlitzen 38 die auf ihm gelagerten Tragelemente 6 fest. Die Klemmkurve 14 kann nun so ausgebildet sein, daß sie in der Hochlage H einen Rastpunkt enthält, so daß ein Verdrehen der Klemmkurve 14 nur bis zu einem bestimmten Punkt möglich ist. Das dazu notwendige Überdrücken kann wegen des Tellerfederpaketes 45 erlaubt werden. Die Klemmkraft ist über die Auswahl der Federcharakteristik des Tellerfederpaketes 45 einstellbar. Die Klemmkräfte der einzelnen Klemmelemente 15 stützen sich gegenseitig ab, so daß die Lagerung der hohlen Welle 11 nicht beansprucht wird.

Die Bedienung der gesamten Einrichtung läßt sich sehr einfach gestalten. Mit einem Sechskantschlüssel, dessen Wirkprofil auf die Länge der Innensechskante 21, 23 abgestimmt ist, wird zuerst die Klemmung der Glätteinrichtungen 5 durch Einsetzen in den Innensechskant 21 am Fortsatz 13 und Verdrehen der hohlen Welle 11 gelöst. Dann wird der Sechskantschlüssel weiter gegen den Auswurfstift 25 und mit dem Innensechskant 23 in der Stellwelle in Eingriff gebracht. Nun kann durch Drehen der Stellwelle 16 mit Hilfe des Zahnrades 18, des Zwischenzahnrades 19 und des Zahnkranzsegmentes 20 die gesamte Glätteinrichtung 5 in Umfangsrichtung der Speichertrommel verstellt werden. Ist die Verstellung beendet, wird über den Auswurfstift 22 der Sechskantschlüssel herausgedrückt. Bei erneuter Überdeckung mit dem Innensechskant 21 in dem Fortsatz 13 kann die Glätteinrichtung 5 durch Drehen der hohlen Welle 11 wieder geklemmt werden. Auf diese Weise sind mit einem einzigen Bedienungselement, nämlich dem Sechskantschlüssel Klemmung und Verstellung der Glätteinrichtungen 5 in einem Vorgang erledigt worden. Der Sechskantschlüssel kann nicht auf Versehen in der Welle 4 zurückgelassen werden. Er wird durch den Auswurfstife 25 herausgedrückt. Damit wird Unfallgefahr vermieden.

### Bezugszeichenliste:

1 Trommelmantel
2 Bogenführungsfläche
3 Grundkörper
4 Welle
5 Glätteinrichtung
6. Tragelement
7 Schwenkachse
8. Saugluftzufuhr
9 Steuergetriebe
10 Schlitz
11 hohle Welle
12 Lagerelement
13 Fortsatz
14 Klemmkurve
15 Klemmelement
16 Stellwelle
17 Lagerung
18 Zahnrad
19 Zwischenzahnrad
20 Zahnkranzsegment
21 Innensechskant
22 Lagerring
23 Innensechskant
24 Zeiger
25 Auswurfstift
26 Bohrung
27 Feder
28 Sicherungsring
29 Anschlagende
30 Kugellager
31 Lagerring
32 Sicherungsring
33 Dichtscheihe
34 Nadelkäfig
35 Spreizhüle
36 Bund
37 Spreizring
38 Schlitz
39 Bund
40 Lagerbolzen
41 Durchbruch
42 Stützrolle
43 Bolzen
44 Lagerelement
45 Tellerfederpaket
46 Druckstück
47 Bohrung
48 Skalenscheibe
A Seite
B Seite
G Maschinengestell
H Hochlage
L Lager
T Tieflage
Z Antriebsrad.

## Patentansprüche

1. Klemm- und Verstellvorrichtung für Glätteinrichtungen (5) auf einer Speichertrommel einer Bogenoffsetdruckmaschine für wahlweisen Schön- oder Schön- und Widerdruck, in der die Glätteinrichtungen (5) über Tragelemente (6) auf der Welle (4) der Speichertrommel schwenkbar gelagert sind und gegenüber dem Mantel (1) der Speichertrommel mit zentral angeordneten Stellmitteln gelöst, verstellt und über Klemmelemente (15) geklemmt werden können, wobei in der hohlen Welle (4) der Speichertrommel wenigstens eine zweite hohle Welle (11) drehbar gelagert ist, die mit einem Bedienelement (21) am einen Ende und Klemmkurven (14) am Umfang versehen ist, derart, daß sich die Klemmelemente (15) zwischen Klemmkurven (14) und den Tragelementen (6) abstützen und innerhalb der zweiten Welle (11) eine dritte Welle als Stellwelle (16) drehbar gelagert ist, die an ihrem einen Ende ein Bedienelement (23) trägt und am anderen Ende mit einem Zahnrad (18) versehen ist, das Teil eines Umlaufrädergetriebes (18, 19, 20) ist, welches zur Schwenkung der Glätteinrichtungen (5) dient, dadurch gekennzeichnet, daß die zweite hohle Welle (11) einteilig ist, daß die Klemmkurven (14) als Stueurkurven in Umfangsrichtung verlaufen und mit einer Rast versehen sind, daß die Bedienelemente and der zweiten hohlen Welle (11) und der Stellwelle (16) Innensechskante (21, 23) sind, daß der Innensechskant (21) zur Drehung der zweiten hohlen Welle (11) zu dem Innensechskant (23) zur Drehung Stellwelle (16) koaxial und von der Bedienungsseite her vorgelagert ist, und daß die Bedienungselement mit einer Sicherung (25, 27) versehen sind.

2. Klemm- und Verstellvorrichtung nach Anspruch 1, dadurch gekennzeichnet, daß die Klemmelemente (15) auf einem pilzförmigen Druckstück (46), dessen Oberseite mit einen Radius entsprechend dem der hohlen Welle (4) versehen ist und in dessen Unterteil eine Bohrung vorgesehen ist, einem Tellerfederpaket (45) einem Lagerelement (44) und einem eine Stützrolle (42) tragenden Lagerbolzen (40) besteht, wobei der Lagerbolzen (40) mit der Stützrolle (42) im Lagerelement (44) und das Lagerelement (44) zusammen mit dem Tellerfederpaket (45) in der Bohrung des Druckstücks (46) vorgesehen ist, derart daß die Stützrollee (42) und die Oberseite des Druckstücks (46) als Wirkflächen der von dem Tellerfederpaket (45) erzeugten Kraft bilden.

3. Klemm- und Verstellvorrichtung nach Anspruch 1, dadurch gekennzeichnet, daß als Stützrollen (42) Wälzlager verwendet werden.

4. Klemm- und Verstellvorrichtung nach Anspruch 1, dadurch gekennzeichnet, daß zwischen der hohlen Welle (4) und Tragelementen (6) der Glätteinrichtung (5) Zwischenringe angeordnet sind.

5. Klemm- und Verstellvorrichtung nach Anspruch 1 und 3, dadurch gekennzeichnet, daß die Zwischenringe als Spreizhülsen (35) ausgebildet sind, wobei diese an einer Seite mit einem Bund (36) und am verjüngten Teil mit axial ausgerichteten Schlitzen (38) versehen sind.

6. Klemm- und Verstellvorrichtung nach Anspruch 1, dadurch gekennzeichnet, daß das Umlaufrädergetriebe aus dem Zahnrad (18) auf der Stellwelle (16) als Zentralrad, einem Zwischenzahnrad (19) als Planetenrad und einem Zahnkranzsegment (20) als Hohlrad besteht, wobei die hohle Welle (4) den Steg des Umlaufrädergetriebes bildet, der beim Stellvorgang festgehalten wird.

7. Klemm- und Verstellvorrichtung nach Anspruch 1 und 5 dadurch gekennzeichnet, daß das Zahnrad (18) auf dem Wellenende der Stellwelle (20) befestigt und über die Stellwelle (16) innerhalb der hohlen Welle (4) drehbar gelagert ist, daß das Zwischenzahnrad (19) in einem Durchbruch (41) der hohlen Welle (4) angeordnet, der Lagerbolzen (40) des Zwischenzahnrades (19) an der hohlen Welle (4) befestigt und das Zahnkranzsegment (20) an einem Tragelement (6) das Glätteinrichtung (5) befestigt ist.

8. Klemm- und Verstellvorrichtung nach Anspruch 1, dadurch gekennzeichnet, daß die Stellwelle (16) auf der Bedienungsseite mit einem Lagerring in der zweiten hohlen Welle (11) drehbar gelagert ist, daß am Lagerring (22) ein Zeiger (24) befestigt ist und daß mit der hohlen Welle (4) eine Skalenscheibe (47) koaxial zum Lagerring der Stellwelle (16) verbunden ist, wobei die Skala eine gespreitzte Skalenlänge aufweist.

9. Klemm und Verstellvorrichtung nach Anspruch 1 und 8, dadurch gekennzeichnet, daß der Innensechskant (23) zur Drehung der Stellwelle (16) mit dem Lagerring (22) verbunden und der Innensechskant (21) zur Drehung der zweiten hohlen Welle (11) in einem Verbindungsglied als ab^{g}ekrö^{p}fter Fortsatz (13) der zweiten hohlen Welle (11) angeordnet ist.

10. Klemm- und Verstellvorrichtung nach Anspruch 1 und 9, dadurch gekennzeichnet, daß als Sicherung in der Stellwelle (16) ein Auswurfstift (25) vorgesehen ist, so daß ein für beide Innensechskante (21, 23) gleiches Werkzeug nur gegen die Kraft der den Auswurfstift (25) haltenden Feder (27) eingeschoben werden kann.

## Revendications

1. Dispositif de réglage et de serrage pour des dispositifs de lissages (5) sur un tambour d'accumulation d'une machine imprimante offset à feuilles pour l'impression, au choix, au recto ou à rétiration, dans lequel les dispositifs de lissage (5) sont montés pivotants sur l'arbre (4) du tambour d'accumulation, par l'intermédiaire d'éléments de support (6), et, par rapport à l'enveloppe (1) du tambour d'accumulation, peuvent être desserrés, réglés à l'aide de moyens de réglage agencés de façon centrale, et serrés par des éléments de serrage (15), et, dans l'arbre creux (4) du tambour d'accumulation, étant monté, de façon rotative, au moins un second arbre creux (11), qui est muni, à une extrémité, d'un élément de manoeuvre (21) et, à la périphérie, de cames de serrage (14), de sorte que les éléments de serrage (15) s'appuient entre les cames de serrage (14) et les éléments de support (6) et, à l'intérieur du second arbre (11), étant monté, de façon rotative, un troisième arbre en tant qu'arbre de réglage (16), qui, à une extrémité, porte un élément de manoeuvre (23) et, à l'autre extrémité est muni d'une roue dentée (18), qui fait partie d'un engrenage planétaire (18, 19, 20), lequel sert au pivotement des dispositifs de lissage (5), caractérisé en ce que le second arbre creux (11) est en une pièce, en ce que les cames de serrage (14) se déplacent, en direction périphérique, en tant que cames de commande et sont munies d'une encoche, en ce que les éléments de manoeuvre sur le second arbre creux (11) et l'arbre de réglage (16) sont des six pans creux (21, 23), en ce que le six pans creux (21) pour tourner le second arbre creux (11) est coaxial au six pans creux (23) pour tourner l'arbre de réglage (16) et est situé devant, par rapport au côté de manoeuvre, et en ce que les éléments de manoeuvre sont munis d'une sécurité (25, 27).

2. Dispositif selon la revendication 1, caractérisé en ce que les éléments de serrage (15) sont constitués d'une pièce de pression (46) en forme de champignon, dont le dessus présente un rayon correspondant à celui de l'arbre creux (4) et dans la partie inférieure de laquelle est prévu un perçage, d'un paquet de ressorts à disques (45), d'un élément de palier (44) et d'un boulon (40) portant un galet d'appui (42), le boulon (40) avec le galet d'appui (42) étant prévu dans l'élément de palier (44), et l'élément de palier (44), en même temps que le paquet de ressorts à disques (45), étant prévu dans le perçage de la pièce de pression (46), de sorte que le galet d'appui (42) et le dessus de la pièce de pression (46) forment des surfaces d'action de la force créée par le paquet de ressorts à disques (45).

3. Dispositif selon la revendication 1, caractérisé en ce que, en tant que galets d'appui (42), sont utilisés des organes de roulement.

4. Dispositif selon la revendication 1, caractérisé en ce que, entre l'arbre creux (4) et les éléments de support (6) du dispositif de lissage (5), sont agencées des bagues intermédiaires.

5. Dispositif selon la revendication 4, caractérisé en ce que les bagues intermédiaires sont réalisées sous forme de douilles à expansion (35), celles-ci étant munies, d'un côté, d'une attache (36) et, à la partie amincie, de fentes (38) orientées axialement.

6. Dispositif selon la revendication 1, caractérisé en ce que l'engrenage planétaire est constitué de la roue dentée (18) sur l'arbre de réglage (16), en tant que roue centrale, d'une roue dentée intermédiaire (19), en tant que roue planétaire, et d'un segment de couronne dentée (20) en tant que roue à denture intérieure, l'arbre creux (4) formant l'âme de l'engrenage planétaire, qui, lors du processus de réglage, est fixe.

7. Dispositif selon la revendication 6, caractérisé en ce que la roue dentée (18) est fixée à l'extrémité de l'arbre de réglage et est montée, de façon rotative, à l'intérieur de l'arbre creux (4), par l'intermédiaire de l'arbre de réglage (16), en ce que la roue dentée intermédiaire (19) est agencée dans une ouverture (41) de l'arbre creux (4), le boulon (40) de la roue dentée intermédiaire (19) est fixé à l'arbre creux (4) et le segment de couronne dentée (20) est fixé à un élément de support (6) du dispositif de lissage (5).

8. Dispositif selon la revendication 1, caractérisé en ce que l'arbre de réglage (16), du côté de manoeuvre, est monté, de façon rotative, dans le second arbre creux (11), avec une bague de palier, en ce que, sur la bague de palier (22), est fixé un indicateur (24), et en ce qu'un cadran (41) est relié à l'arbre creux (4) coaxialement à la bague de palier de l'arbre de réglage (16), la graduation présentant une longueur élargie.

9. Dispositif selon les revendications 1 et 8, caractérisé en ce que le six pans creux (23) pour tourner l'arbre de réglage (16) est relié à la bague de palier (22), et le six pans creux (21) pour tourner le second arbre creux (11) est agencé dans un organe de liaison, en tant que prolongement coudé (13) du second arbre creux (11).

10. Dispositif selon les revendications 1 et 9, caractérisé en ce que, en tant, que sécurité, dans l'arbre de réglage (16), une broche d'éjection (25) est prévue, de sorte qu'un même outil pour les deux six pans creux (21, 23) ne peut être introduit que contre la force du ressort (27) maintenant la broche (25).

## Claims

1. Clamping and adjusting device for smoothing units (5) on a storage drum of a sheet offset printing press for optional one side or perfect printing in which the smoothing units (5) are mounted via carrier elements (6) on the shaft (4) of the storage drum swingably and can be released, adjusted and via clamping elements (15) clamped with respect to the cover (1) of the storage drum using centrally arranged adjustment means, wherein the hollow shaft (4) of the storage drum, there is rotatably mounted at least a second hollow shaft (11) which is provided with an operating element (21) on one end and clamping cams (14) at its periphery in such a fashion that the clamping elements (15) are supported between clamping cams (14) and the carrier element (6) and within the second shaft (11) a third shaft is rotatably mounted as an adjusting shaft (16), which carries at its one end an operating element (23) and at the other end is provided with a toothed wheel (18), which is part of an epicyclic gear (18, 19, 20), which serves for pivoting the smoothing units (5), characterised in that the second hollow shaft (11) is one piece, that the clamping cams (14) run as control cams in the peripheral direction and are provided with a notch that the operating elements on the second hollow shaft (11) and the adjusting shaft (16) are interior hexagonal sockets (21, 23), that the interior hexagonal socket (21) for rotating the second hollow shaft (11) is coaxial to the interior hexagonal socket (23) for rotating adjusting shaft (16) and is mounted in front of it from the operation side, and that the operation elements are provided with a securement (25, 27).

2. Clamping and adjusting device according to Claim 1, characterised in that the clamping element (15) consists of a mushroom shaped pressure piece (46), the upper side of which is provided with a radius corresponding to that of the hollow shaft (4) and in the lower portion of which a bore is provided, a plate spring packet (45), a bearing element (44) and a bearer pin (40) carring a support roll (42), wherein the bearer pin (40) with a support roll (42) in the bearing element (44) and the bearing element (4) together with the plate spring packet (45) is provided in the bore of the pressure piece (46) in such a way that the support roll (42) and the upper side of the pressure piece (46) constitute working surfaces for the force generated by the plate spring packet (45).

3. Clamping and adjusting device according to Claim 1, characterised in that as support rolls (42) roller bearings are used.

4. Clamping and adjusting device according to Claim 1, characterised in that between the hollow shaft (4) and carrier element (6) of the smoothing device (5) intermediate rings are arranged.

5. Clamping and adjusting device according to Claim 1 and 3, characterised in that the intermediate rings are formed as expanding sleeves (35) wherein these are provided on one side with a collar (36) and on the tapering part with axially directed slots (38).

6. Clamping and adjusting device according to Claim 1, characterised in that the epicyclic gear consists of the toothed wheel (18) on the adjusting shaft (16) as central wheel, an intermediate toothed wheel (19) as a planet wheel and a toothed ring segment (20) as a ring gear, wherein the hollow shaft (4) forms the post of the epicyclic gear which is fixed during the adjustment process.

7. Clamping and adjusting device according to Claims 1 and 5, characterised in that the tooth wheel (18) is fixed on the shaft end of the adjusting shaft (20) and is rotatably mounted via the adjusting shaft (16) within the hollow shaft (4), that the intermediate toothed wheel (19) is arranged in a through passage (41) of the hollow shaft (4), the bearer pins (40) of the intermediate toothed wheel (19) are fixed to the hollow shaft (4) and the toothed ring segment (20) is fixed to a carrier element (6) of the smoothing unit (5).

8. Clamping and adjusting device according to Claim 1, characterised in that the adjusting shaft (16) is rotationally mounted on the operating side with a bearer ring in the second hollow shaft (11), that on the bearing ring (22) a pointer (24) is fixed and that a scale disc (47) is connected with the hollow shaft (4) coaxially to the bearing ring of the adjusting shaft (16), wherein the scale has an expanded scale length.

9. Clamping and adjusting device according to Claims 1 and 8, characterised in that the inner hexagonal socket (23) for turning the adjusting shaft (16) is connected with the bearing ring (22) and the inner hexagonal socket (21) for turning the second hollow shaft (11) is arranged in the second hollow shaft (11) in a connection member as a truncated projection (13) of the second hollow shaft (11).

10. Clamping and adjusting device according to Claims 1 and 9, characterised in that, as a safety member in the adjusting shaft (16), there is provided an ejector pin (25) so that an identical tool for both hexagonal sockets (21, 23) can only be pushed in against the force of the spring (27) acting on the ejector pin (25).
